# EUROPÄISCHE PATENTSCHRIFT

(11) **EP 0 710 174 B1**
(45) Veröffentlichungstag und Bekanntmachung des Hinweises auf die Patenterteilung: **07.07.1999**
(21) Anmeldenummer: 95916547.3
(22) Anmeldetag: 09.05.1995
(51) Int. Cl.: B30B 9/26

(54) **FILTERHÜLLE FÜR EIN DRAINAGEELEMENT FÜR PRESSEN ZUM AUSSCHEIDEN VON FLÜSSIGKEITEN AUS FESTEN STOFFEN**
FILTER WRAPPER FOR A DRAINING ELEMENT FOR PRESSES TO SEPARATE LIQUIDS FROM SOLIDS
GAINE FILTRANTE POUR ELEMENT DE DRAINAGE UTILISE DANS DES PRESSES POUR SEPARER DES LIQUIDES ET DES SOLIDES

(30) Priorität: 19.05.1994 CH 155394
(43) Veröffentlichungstag der Anmeldung: 08.05.1996
(73) Patentinhaber: BUCHER-GUYER AG Maschinenfabrik, CH-8166 Niederweningen/Zürich (CH)
(72) Erfinder: JOSSI, Ruedi, CH-8362 Balterswil (CH); HARTMANN, Eduard, CH-5425 Schneisingen (CH)
(86) Internationale Anmeldenummer: CH9500107
(87) Internationale Veröffentlichungsnummer: WO9532090

(56) Entgegenhaltungen:
- EP-A- 0 414 172
- CH-A- 413 599
- DE-C- 4 321 384
- GB-A- 1 016 643

## Beschreibung

Die Erfindung betrifft eine Filtereinheit zur Verwendung in einer Presse zur Trennung von Flüssigkeiten von festen Stoffen, insbesondere für eine Früchtepresse, umfassend ein Drainageelement mit einem stabförmigen, flexiblen Drainagekern mit Fliesswegen zum Ableiten der ausgepressten Flüssigkeit aus dem Pressraum der Presse und einer den Drainagekern umgebenden, flüssigkeitsdurchlässigen Filterhülle, wobei mindestens ein Ende des Drainageelementes an einer Saftsammelplatte, Druckplatte, oder am Pressmantel der Presse befestigt ist. Eine derartige Einheit ist vorbekannt, siehe Figur 1.

Fig. 1 zeigt einen Längsschnitt durch die bekannte Befestigung eines Drainageelementes in einer Früchtepresse. In einem durch je eine Druckplatte 1 begrenzten Pressraum 2 einer nicht dargestellten bekannten Früchtepresse sind eine Vielzahl Drainageelemente 3 angeordnet.

Ein Drainageelement 3 besteht im wesentlichen aus einem elastischen Drainagekern 4, über dessen aussenliegende Nuten 5, wie der Schnitt A-A zeigt, die Flüssigkeit während des Pressvorganges aus dem Pressraum 2 herausgeleitet wird, und einem darüber gespannten strumpfförmigen Filter 6 zur Fest-Flüssig-Trennung. Jeweils an den Enden des Drainageelementes 3 sind der Drainagekern 4 und der Filter 6 in einem Kernhalter 7 befestigt. Der Filter 6 wird dabei über eine elastische Stulpe 8 geführt und mit einem O-Ring 9 fixiert. Eine Scheibe 10 dient zur Abstützung der Stulpe 8 gegen einen Querstift 11, der seitlich in Bohrungen des Drainagekernes 4 und des Kernhalters 7 geschoben wird, und so die axiale und radiale Fixierung der beiden Bauteile 4 und 7 zueinander gewährleistet.

Der Kernhalter 7 wird mithilfe einer Distanzbuchse 12 und eines Sicherungsringes 13 mit der Druckplatte 1 verbunden. Dabei stellt ein Nocken 14 des Sicherungsringes 13, der durch einen Schlitz in der Distanzbuchse 12 in eine Nut des Kernhalters 7 hineingreift, in Verbindung mit einem hinter der Druckplatte 1 liegenden Bund 17 der Distanzbuchse 12 die Sicherung gegen axiales Verschieben her.

Wie Fig. 1 erkennen lässt, ist der Filter 6 durch Einklemmen zwischen Kernhalter 7, Stulpe 8 und O-Ring 9 in der Distanzbuchse 12 gehalten. Mindestens die Stulpe 8 ist aus einem elastisch verformbaren Material, vorzugsweise aus einem Elastomer gefertigt. Die Drainagefilter 6 sind bei dieser bekannten Ausführung durch einen Strickvorgang hergestellt und zwecks Vermeidung von Laufmaschen an den Enden nahe der Scheibe 10 abgenäht oder heiss abgelängt, damit die Maschen gegenseitig leicht verschmelzen.

Diese Art der Konstruktion hat folgende Nachteile:

Der Zusammenbau des Filterelementes 6 mit dem kompletten Drainageelement 3 ist sehr arbeitsintensiv. Der Filter 6 wird über die Stulpe 8 gezogen, er ist in Längsrichtung richtig zu plazieren. Dann wird der O-Ring 9 darüber geschoben, er ist gemeinsam mit dem Drainagekern 4 in den Kernhalter 7 einzuspannen. Dabei kommen in der Regel folgende Montagefehler vor: - Laufmaschenbildung durch zu starken Zug, - falsche Plazierung in Längsrichtung, - O-Ring beim Einschieben verschoben, - Verwendung von Schmiermitteln, obwohl unzulässig. Diese Fehler können zu einer ungenügenden Befestigung des Filters 6 im Anschlussteil führen. Der Filter 6 wird dann beim Betrieb der Presse unter dem O-Ring 9 herausgezogen, und der Betrieb der Presse wird gestört.

Ein Problem ergibt sich auch bei der Demontage der durch den normalen Betrieb verschlissenen Filter 6, weil der O-Ring 9 teilweise sehr fest sitzt und dadurch die Demontage erschwert.

Gemäss CH-A-413599 (Bucher-Guyer AG) ist auch schon eine Presse für die Saftgewinnung aus Obst, Trauben und dergleichen Pressgut bekannt, bei der eine saftdurchlässige, den Presssaft filtrierende Hülle und ein flexibler Kern mit ihren Enden an Druckplatten verankert sind. Dabei sind die Enden der Hülle durch eine Fassung verstärkt, welche die Hülle innen und aussen umgibt. Zur Befestigung wird die Fassung durch einen von innen spannbaren Spannring an die Innenwandung eines Anschlussstutzens gepresst. Der Spannring verursacht einen offenen Zwischenraum zwischen der Fassung der filtrierenden Hülle und dem flexiblen Kern. Dieser Zwischenraum wird beim Betrieb der Presse leicht durch einen ausserhalb der Fassung liegenden Teil der Hülle verstopft und dadurch der Abfluss des Presssaftes behindert.

Auch gemäss GB-A-1,016,643 (Bucher-Guyer AG) ist schon eine Presse zur Abtrennung von Saft aus Früchten bekannt. Dabei umfasst ein Drainageelement einen Kern, welcher von einem saftdurchlässigen Tuch umgeben ist. Die zwei Enden der Tücher sind in je einem Verbindungsring aus deformierbarem Material fixiert. Jeder Verbindungsring sitzt in einer Öffnung einer Stützplatte und umgibt das Tuch von innen und von aussen. Dadurch entsteht ein offener Zwischenraum zwischen dem Verbindungsring und dem Kern. Dieser Zwischenraum wird beim Betrieb der Presse leicht durch einen ausserhalb des Verbindungsringes liegenden Teil des Tuches verstopft und dadurch der Abfluss des Presssaftes behindert.

Der Erfindung liegt die Aufgabe zugrunde, die genannten Nachteile durch eine Filtereinheit der eingangs erwähnten Art zu vermeiden.

Gemäss einer Ausführungsform der Erfindung wird diese Aufgabe bei einer Filtereinheit der eingangs erwähnten Art gelöst durch einen rohrförmigen Kernhalter; eine rohrförmige Stulpe, welche mindestens teilweise innerhalb des rohrförmigen Kernhalters angeordnet ist, wobei die Stulpe auf einer äusseren Umfangsfläche eine ringförmige Nut aufweist; einen langgestreckten elastischen Drainagekern mit einem Endteil, welches innerhalb der rohrförmigen Stulpe angeordnet ist; eine Filterhülle mit einem Endteil, welches mindestens teilweise zwischen dem rohrförmigen Kernhalter und der rohrförmigen Stulpe angeordnet ist, wobei das Endteil der Filterhülle ein freies Ende umfasst, welches sich in die ringförmige Nut erstreckt; und durch ein rohrförmiges Formteil, welches aus einem Elastomer hergestellt und fest mit einer Umfangsfläche des Endteiles der Filterhülle verbunden ist, wobei das rohrförmige Formteil einen ringförmigen Wulst umfasst, welcher im wesentlichen die ringförmige Nut ausfüllt.

Weitere bevorzugte Ausführungsformen der Erfindung sind in den Patentansprüchen gekennzeichnet.

Die Erfindung ist in der folgenden Beschreibung und den Zeichnungen, die ein Ausführungsbeispiel darstellen, näher erläutert.

Es zeigen:
Fig. 1 einen Schnitt durch eine bekannte Befestigung eines Drainageelementes an der Druckplatte einer Früchtepresse,
Fig. 2 einen Schnitt durch eine erfindungsgemässe Filterhülle und einen zugehörigen Haltekörper zur Erkärung der Montage an der Druckplatte einer Früchtepresse,
Fig. 3 einen Schnitt durch eine andere erfindungsgemässe Filterhülle und einen zugehörigen Haltekörper zur Erkärung der Montage an der Druckplatte einer Früchtepresse,
Fig. 4 einen Schnitt durch eine Befestigung einer erfindungsgemässen Filterhülle mit Drainageelement an der Druckplatte einer Früchtepresse,
Fig. 5 einen Schnitt durch eine Befestigung einer weiteren erfindungsgemässen Filterhülle mit Drainageelement mittels zweier hülsenförmiger Bauteile an der Druckplatte einer Früchtepresse, und
Fig. 6 einen Schnitt durch eine Befestigung einer erfindungsgemässen dehnbaren Filterhülle mit einer Beschichtung von geringer Dicke mit Drainageelement an der Druckplatte einer Früchtepresse.

Fig. 2 zeigt links eine Filterhülle 26 ähnlich der schon in Fig. 1 gezeigten und erklärten Art. Umfang und Durchmesser der Filterhülle 26 können infolge einer Herstellung mittels eines Strickverfahrens durch Dehnung vergrössert werden. An das Ende der nicht aufgeweiteten Filterhülle 26 ist ein aus einer Kunststoffmasse bestehender elastischer Formteil 29 angegossen. Beim angiessen dieses Formteiles 29 dringt die Kunststoffmasse in die Maschen des Gewebes der Filterhülle 26 ein und ermöglicht so eine feste Verbindung beider Teile. Der angeformte Formteil 29 weist einen ringartigen Wulst 22 auf, dessen äusserer Durchmesser grösser ist als der äussere Durchmesser der Filterhülle 26.

Durch den Pfeil 21 ist symbolisiert, dass rechts in Fig. 2 die Filterhülle 26 auf eine Stulpe 23 als Haltekörper aufgezogen ist. Bei diesem Vorgang werden Filterhülle 26 und Formteil 29 elastisch aufgeweitet. Dies hat zur Folge, dass der Wulst 22 infolge seiner Eigenspannung in eine Nut 24 der Stulpe 23 selbsttätig einkippt und somit eine korrekte axiale Positionierung der Filterhülle 26 herbeiführt. Dieser Aufziehvorgang ist von Hand sehr einfach durchführbar. Auch das anformen des Formteiles 29 von aussen an die nicht aufgeweitete Filterhülle 26 ist einfach ausführbar, da keine Innenkonturen anzubringen sind.

Sind Innenkonturen zulässig, so kann man auch ein Formteil 29' auf der Innenseite der Filterhülle 26 anbringen, wie es Fig. 3 zeigt. Ein Wulst 22' hat dann schon vor dem durch Pfeil 21 symbolisierten aufziehen auf die Stulpe 23 seine Endlage an der Innenseite der Filterhülle 26, er fällt nach der Aufweitung zur Montage leicht in die Nut 24 ein.

Fig. 4 zeigt ähnlich der Fig. 1 die Filterhülle in ihrer in der Presse montierten Lage, wobei gleiche Bezugszeichen auf einander entsprechende Teile hinweisen. Nur ist in Fig. 4 anstelle der bekannten Filterhülle 6 aus Fig. 1 eine erfindungsgemässe Filterhülle 26 dargestellt, wie sie schon zu Fig. 2 beschrieben wurde. Bei der Montage der Filterhülle 26 mit dem Wulst 22 an ihrem Ende in der Nut 24 der Stulpe 8 und in dem Kernhalter 7 ist keine Verschiebung des Formteiles 29 möglich. Ein herausziehen der Filterhülle 26 durch Zugwirkung ist bei dieser Ausführung nicht möglich, da dieselbe mit dem Formteil 29 fest verbunden ist. Die Montage der Scheibe 34 und des Querstiftes 11 ist gegenüber der bekannten Befestigung gemäss Fig. 1 ebenfalls vereinfacht, da in die Zone dieser Teile kein Filterende hineinreicht.

Die erfindungsgemässen Vorteile sind auch für im Durchmesser nicht dehnbare Filterhüllen gegeben. Für solche Filterhüllen ist eine Halterung gemäss Fig. 5 vorgesehen.

Der gummielastisch deformierbare ringartige Formteil 29 ist hier durch einen ebenfalls gummielastischen schlauchartigen Fortsatz 43 verlängert, dessen Länge mindestens gleich dem äusseren Durchmesser des Formteiles 29 ist. Der schlauchartige Fortsatz 43 ist wie der Formteil 29 selbst auf seiner ganzen Länge mit der Filterhülle 26 fest verbunden. Der ringartige Wulst 22 des Formteiles 29 ist hier im Verhältnis zur dehnbaren Ausführung grösser. Er ist zwischen einer Aussenhülse 46 und einer Innenhülse 48 eingespannt. Die Innenhülse 48 tritt als starres Teil anstelle der elastischen Stulpe 8 gemäss Fig. 4. Sie weist einen Hals 47 zur Unterstützung des Endes der Filterhülle 26 von innen auf und ist mit einem Querstift 11', welcher die Aussenhülse 46 und den Drainagekern 4 durchdringt, axial fixiert.

Für eine einwandfreie Funktion des Drainagevorganges ist es wichtig, dass der innere Durchmesser 31 der Filterhülle 26 wesentlich grösser ist, als der Durchmesser 32 des Drainagekernes 4. Damit kann ein sonst auftretendes festschrumpfen der Filterhülle 26 auf dem Drainagekern 4 verhindert werden. Der gemäss Fig. 5 beschriebene schlauchartige Fortsatz 43 ist auch bei den Ausführungsformen gemäss Fig. 2 bis Fig. 4 von Vorteil. Er kann aus einem Elastomer gefertigt sein und verhindert im Bereich seiner Befestigung an der Filterhülle 26 deren Einfallen in die Drainagenuten 5 des Drainagekerns 4 (vgl. Fig. 1). Es ist daher möglich, den Hals 47 der Innenhülse 48 relativ kurz und aus einem starren Kunststoff auszubilden.

Fig. 6 zeigt eine Ausbildung der Befestigung der Filterhülle 26, bei der diese zwischen einer Aussenhülse 56 und einem inneren Konus 57 eingeklemmt ist, der ringartige Wulst 22'' jedoch frei bleibt und sich, wie ersichtlich, durch seine Dehnspannung in eine Nut 24'' des Konus 57 einfügt. Aussenhülse 56 und Konus 57 bestehen mit Vorteil aus Stahl, und der Wulst 22'' ist Teil einer Beschichtung des Endes der Filterhülle 26, welche aus einem Elastomer besteht und deren Dicke gering ist. Auch bei dieser Ausführung der Filterhülle 26 wird eine Verhinderung von Laufmaschen und ein sauberer Filterabschluss erreicht.

## Patentansprüche

1. Filtereinheit zur Verwendung in einer Presse zur Trennung von Flüssigkeiten von festen Stoffen, insbesondere für eine Früchtepresse, umfassend ein Drainageelement (3) mit einem stabförmigen, flexiblen Drainagekern (4) mit Fliesswegen (5) zum Ableiten der ausgepressten Flüssigkeit aus dem Pressraum (2) der Presse und einer den Drainagekern (4) umgebenden, flüssigkeitsdurchlässigen Filterhülle (26), wobei mindestens ein Ende des Drainageelementes (3) an einer Saftsammelplatte, Druckplatte (1), oder am Pressmantel der Presse befestigt ist, **gekennzeichnet** durch einen rohrförmigen Kernhalter (7); eine rohrförmige Stulpe (8), welche mindestens teilweise innerhalb des rohrförmigen Kernhalters (7) angeordnet ist, wobei die Stulpe (8) auf einer äusseren Umfangsfläche eine ringförmige Nut (24) aufweist; den langgestreckten elastischen Drainagekern (4) mit einem Endteil, welches innerhalb der rohrförmigen Stulpe (8) angeordnet ist; die Filterhülle (26) mit einem Endteil, welches mindestens teilweise zwischen dem rohrförmigen Kernhalter (7) und der rohrförmigen Stulpe (8) angeordnet ist, wobei das Endteil der Filterhülle (26) ein freies Ende umfasst, welches sich in die ringförmige Nut (24) erstreckt; und durch ein rohrförmiges Formteil (29), welches aus einem Elastomer hergestellt und fest mit einer äusseren Umfangsfläche des Endteiles der Filterhülle (26) verbunden ist, wobei das rohrförmige Formteil (29) einen ringförmigen Wulst (22) umfasst, welcher im wesentlichen die ringförmige Nut (24) ausfüllt.

2. Filtereinheit zur Verwendung in einer Presse zur Trennung von Flüssigkeiten von festen Stoffen, insbesondere für eine Früchtepresse, umfassend ein Drainageelement (3) mit einem stabförmigen, flexiblen Drainagekern (4) mit Fliesswegen (5) zum Ableiten der ausgepressten Flüssigkeit aus dem Pressraum (2) der Presse und einer den Drainagekern (4) umgebenden, flüssigkeitsdurchlässigen Filterhülle (26), wobei mindestens ein Ende des Drainageelementes (3) an einer Saftsammelplatte, Druckplatte (1), oder am Pressmantel der Presse befestigt ist, **gekennzeichnet** durch einen rohrförmigen Kernhalter (7); eine rohrförmige Stulpe (23), welche mindestens teilweise innerhalb des rohrförmigen Kernhalters (7) angeordnet ist, wobei die Stulpe (23) auf einer äusseren Umfangsfläche eine ringförmige Nut (24) aufweist; den langgestreckten elastischen Drainagekern (4) mit einem Endteil, welches innerhalb der rohrförmigen Stulpe (23) angeordnet ist; die Filterhülle (26) mit einem Endteil, welches mindestens teilweise zwischen dem rohrförmigen Kernhalter (7) und der rohrförmigen Stulpe (23) angeordnet ist; und durch ein rohrförmiges Formteil (29'), welches aus einem Elastomer hergestellt und fest mit einer inneren Umfangsfläche des Endteiles der Filterhülle (26) verbunden ist und einen ringförmigen Wulst (22') umfasst, welcher im wesentlichen die ringförmige Nut (24) ausfüllt.

3. Filtereinheit zur Verwendung in einer Presse zur Trennung von Flüssigkeiten von festen Stoffen, insbesondere für eine Früchtepresse, umfassend ein Drainageelement (3) mit einem stabförmigen, flexiblen Drainagekern (4) mit Fliesswegen (5) zum Ableiten der ausgepressten Flüssigkeit aus dem Pressraum (2) der Presse und einer den Drainagekern (4) umgebenden, flüssigkeitsdurchlässigen Filterhülle (26), wobei mindestens ein Ende des Drainageelementes (3) an einer Saftsammelplatte, Druckplatte (1), oder am Pressmantel der Presse befestigt ist, **gekennzeichnet** durch eine Aussenhülse (46) mit einem, sich radial nach innen erstreckenden Flansch an deren einem Ende; eine Innenhülse (48), welche innerhalb der Aussenhülse (46) angeordnet ist und an ihrem einen Ende einen sich radial nach aussen erstreckenden Ringflansch umfasst; einen ringförmigen Zwischenraum, welcher axial zwischen den Ringflanschen von Aussenhülse (46) und Innenhülse (48) angeordnet ist; den langgestreckten elastischen Drainagekern (4) mit einem Endteil, welches innerhalb der Innenhülse (48) angeordnet ist; die Filterhülle (26) mit einem Endteil, welches mindestens teilweise zwischen der Aussenhülse (46) und der Innenhülse (48) angeordnet ist, wobei das Endteil der Filterhülle (26) ein freies Ende umfasst, welches sich in den ringförmigen Zwischenraum erstreckt; und durch ein rohrförmiges Formteil (29), welches aus einem Elastomer hergestellt und fest mit einer äusseren Umfangsfläche des Endteiles der Filterhülle (26) verbunden ist und einen ringförmigen Wulst (22) umfasst, welcher im wesentlichen den ringförmigen Zwischenraum ausfüllt.

4. Filtereinheit zur Verwendung in einer Presse zur Trennung von Flüssigkeiten von festen Stoffen, insbesondere für eine Früchtepresse, umfassend ein Drainageelement (3) mit einem stabförmigen, flexiblen Drainagekern (4) mit Fliesswegen (5) zum Ableiten der ausgepressten Flüssigkeit aus dem Pressraum (2) der Presse und einer den Drainagekern (4) umgebenden, flüssigkeitsdurchlässigen Filterhülle (26), wobei mindestens ein Ende des Drainageelementes (3) an einer Saftsammelplatte, Druckplatte (1), oder am Pressmantel der Presse befestigt ist, **gekennzeichnet** durch eine Aussenhülse (56); einen Innenkonus (57) mit einem Endteil, welches mindestens teilweise innerhalb der Aussenhülse (56) angeordnet ist, wobei der Innenkonus (57) auf einer äusseren Umfangsfläche und ausserhalb der Aussenhülse (56) eine ringförmige Nut (24'') aufweist; den langgestreckten elastischen Drainagekern (4) mit einem Endteil, welches innerhalb des Innenkonus (57) angeordnet ist; die Filterhülle (26) mit einem Endteil, welches mindestens teilweise zwischen dem Innenkonus (57) und der Aussenhülse (56) angeordnet ist, wobei das Endteil der Filterhülle (26) ein freies Ende umfasst, welches sich in die ringförmige Nut (24'') erstreckt; und durch einen ringartigen Wulst (22''), welcher aus einem Elastomer hergestellt und fest mit einer äusseren Umfangsfläche des Endteiles der Filterhülle (26) verbunden ist und einen Teil der ringförmigen Nut (24'') umgibt.

5. Filtereinheit nach Anspruch 1, **dadurch** gekennzeichnet, dass das Elastomer an der Filterhülle (26) angeformt ist.

6. Filtereinheit nach Anspruch 1, **dadurch** gekennzeichnet, dass das Elastomer an der Filterhülle (26) durch Beschichten angeformt ist.

7. Filtereinheit nach Anspruch 1, **dadurch** gekennzeichnet, die Filterhülle (26) aus einem gestrickten Material hergestellt ist.

8. Filtereinheit nach Anspruch 7, **dadurch** gekennzeichnet, dass das Elastomer auf einer Aussenfläche der Filterhülle (26) angeformt ist.

9. Filtereinheit nach Anspruch 1, **dadurch** gekennzeichnet, dass das Elastomer auf einer äusseren Umfangsfläche der Filterhülle (26) angeformt ist.

## Claims

1. Filter unit for use in a press for separating liquids from solids, in particular for a fruit press, including a drainage element (3) with a rod-shaped flexible drainage core (4) with flow paths (5) for leading the expressed liquid away out of the pressing space (2) of the press and a liquid-permeable filter cover (26) surrounding the drainage core (4), at least one end of the drainage element (3) being secured to a juice collecting plate, pressing plate (1) or to the casing of the press, characterised by a tubular core holder (7), a tubular cuff (8) arranged at least partly within the tubular core holder (7), the cuff (8) being provided on an outer circumferential surface with an annular groove (24), the elongated elastic drainage core (4) with an end part arranged within the tubular cuff (8), the filter cover (26) with an end part arranged at least partly between the tubular core holder (7) and the tubular cuff (8), the end part of the filter cover (26) including a free end extending into the annular groove (24), and by a tubular moulded part (29) made of an elastomer and rigidly connected to an outer circumferential surface of the end part of the filter cover (26), the tubular moulded part (29) including an annular bead (22) which substantially fills the annular groove (24).

2. Filter unit for use in a press for separating liquids from solids, in particular for a fruit press, including a drainage element (3) with a rod-shaped flexible drainage core (4) with flow paths (5) for leading the expressed liquid away out of the pressing space (2) of the press and a liquid-permeable filter cover (26) surrounding the drainage core (4), at least one end of the drainage element (3) being secured to a juice collecting plate, pressing plate (1) or to the casing of the press, characterised by a tubular core holder (7), a tubular cuff (23) arranged at least partly within the tubular core holder (7), the cuff (23) being provided on an outer circumferential surface with an annular groove (24), the elongated elastic drainage core (4) with an end part arranged within the tubular cuff (23), the filter cover (26) with an end part arranged at least partly between the tubular core holder (7) and the tubular cuff (23), and by a tubular moulded part (29') made of an elastomer, rigidly connected to an inner circumferential surface of the end part of the filter cover (26) and including an annular bead (22') which substantially fills the annular groove (24).

3. Filter unit for use in a press for separating liquids from solids, in particular for a fruit press, including a drainage element (3) with a rod-shaped flexible drainage core (4) with flow paths (5) for leading the expressed liquid away out of the pressing space (2) of the press and a liquid-permeable filter cover (26) surrounding the drainage core (4), at least one end of the drainage element (3) being secured to a juice collecting plate, pressing plate (1) or to the casing of the press, characterised by an outer sleeve (46) with a radially inwardly extending flange at one end, an inner sleeve (48) arranged within the outer sleeve (46) and including a radially outwardly extending annular flange at one end, an annular intermediate space arranged axially between the annular flanges of the outer sleeve (46) and the inner sleeve (48), the elongated elastic drainage core (4) with an end part arranged within the inner sleeve (48), the filter cover (26) with an end part arranged at least partly between the outer sleeve (46) and the inner sleeve (48), the end part of the filter cover (26) including a free end extending into the annular intermediate space, and by a tubular moulded part (29) made of an elastomer, rigidly connected to an outer circumferential surface of the end part of the filter cover (26) and including an annular bead (22) which substantially fills the annular intermediate space.

4. Filter unit for use in a press for separating liquids from solids, in particular for a fruit press, including a drainage element (3) with a rod-shaped flexible drainage core (4) with flow paths (5) for leading the expressed liquid away out of the pressing space (2) of the press and a liquid-permeable filter cover (26) surrounding the drainage core (4), at least one end of the drainage element (3) being secured to a juice collecting plate, pressing plate (1) or to the casing of the press, characterised by an outer sleeve (56), an inner cone (57) with an end part arranged at least partly within the outer sleeve (56), the inner cone (57) being provided on an outer circumferential surface and outside the outer sleeve (56) with an annular groove (24''), the elongated elastic drainage core (4) with an end part arranged within the inner cone (57), the filter cover (26) with an end part arranged at least partly between the inner cone (57) and the outer sleeve (56), the end part of the filter cover (26) including a free end extending into the annular groove (24''), and by an annular bead (22'') made of an elastomer, rigidly connected to an outer circumferential surface of the end part of the filter cover (26) and surrounding part of the annular groove (24'').

5. Filter unit according to claim 1, characterised in that the elastomer is moulded on to the filter cover (26).

6. Filter unit according to claim 1, characterised in that the elastomer is moulded on to the filter cover (26) by coating.

7. Filter unit according to claim 1, characterised in that the filter cover (26) is made of a knitted material.

8. Filter unit according to claim 7, characterised in that the elastomer is moulded on to an outer surface of the filter cover (26).

9. Filter unit according to claim 1, characterised in that the elastomer is moulded on to an outer circumferential surface of the filter cover (26).

## Revendications

1. Unité filtrante à utiliser dans une presse destinée à séparer des liquides de matières solides, notamment une presse à fruits, comprenant un élément d'évacuation (3) avec une âme d'évacuation flexible (4) en forme de barre, avec des chemins d'écoulement (5) pour évacuer le liquide exprimé de la chambre de presse (2), et une enveloppe filtrante (26) entourant l'âme d'évacuation (4) et perméable aux liquides, au moins une extrémité de l'élément d'évacuation (3) étant fixée sur une plaque collectrice de jus (plaque de pression 1) ou sur la surface extérieure de la presse, **caractérisée** par un support d'âme tubulaire (7); par un fourreau tubulaire (8) qui est disposé au moins pour partie à l'intérieur du support d'âme tubulaire (7), le fourreau (8) présentant, sur une face circonférentielle extérieure, une rainure annulaire (24); par l'âme d'évacuation (4), élastique et oblongue, pourvue d'une partie terminale qui est disposée à l'intérieur du fourreau tubulaire (8); par l'enveloppe filtrante (26), pourvue d'une partie terminale qui est disposée au moins partiellement entre le support d'âme tubulaire (7) et le fourreau tubulaire (8), la partie terminale de l'enveloppe filtrante (26) comprenant une extrémité libre qui s'étend dans la rainure annulaire (24); et par une pièce préformée tubulaire (29), qui est fabriquée en élastomère et fixement assemblée à une face circonférentielle extérieure de la partie terminale de l'enveloppe filtrante (26), la pièce préformée tubulaire (29) comprenant un bourrelet annulaire (22), qui remplit pour l'essentiel la rainure annulaire (24).

2. Unité filtrante à utiliser dans une presse destinée à séparer des liquides de matières solides, notamment une presse à fruits, comprenant un élément d'évacuation (3) avec une âme d'évacuation flexible (4) en forme de barre, avec des chemins d'écoulement (5) pour évacuer le liquide exprimé de la chambre de presse (2), et une enveloppe filtrante (26) entourant l'âme d'évacuation (4) et perméable aux liquides, au moins une extrémité de l'élément d'évacuation (3) étant fixée sur une plaque collectrice de jus (plaque de pression 1) ou sur la surface extérieure de la presse, **caractérisée** par un support d'âme tubulaire (7); par un fourreau tubulaire (23) qui est disposé au moins pour partie à l'intérieur du support d'âme tubulaire (7), le fourreau (23) présentant, sur une face circonférentielle extérieure, une rainure annulaire (24); par l'âme d'évacuation (4), élastique et oblongue, pourvue d'une partie terminale qui est disposée à l'intérieur du fourreau tubulaire (23); par l'enveloppe filtrante (26), pourvue d'une partie terminale qui est disposée au moins partiellement entre le support d'âme tubulaire (7) et le fourreau tubulaire (23); et par une pièce préformée tubulaire (29'), qui est fabriquée en élastomère et fixement assemblée à une face circonférentielle intérieure de la partie terminale de l'enveloppe filtrante (26), et qui comprend un bourrelet annulaire (22'), qui remplit pour l'essentiel la rainure annulaire (24).

3. Unité filtrante à utiliser dans une presse destinée à séparer des liquides de matières solides, notamment une presse à fruits, comprenant un élément d'évacuation (3) avec une âme d'évacuation flexible (4) en forme de barre, avec des chemins d'écoulement (5) pour évacuer le liquide exprimé de la chambre de presse (2), et une enveloppe filtrante (26) entourant l'âme d'évacuation (4) et perméable aux liquides, au moins une extrémité de l'élément d'évacuation (3) étant fixée sur une plaque collectrice de jus (plaque de pression 1) ou sur la surface extérieure de la presse, **caractérisée** par une douille extérieure (46), pourvue à une extrémité d'un collet s'étendant radialement vers l'intérieur; par une douille intérieure (48), qui est disposée à l'intérieur de la douille extérieure (46) et comporte à une extrémité un collet annulaire s'étendant radialement vers l'extérieur ; par un espace intermédiaire annulaire, qui est disposé axialement entre les collets annulaires de la douille extérieure (46) et de la douille intérieure (48); par l'âme d'évacuation (4), élastique et oblongue, pourvue d'une partie terminale qui est disposée à l'intérieur de la douille intérieure (48); par l'enveloppe filtrante (26), pourvue d'une partie terminale qui est disposée au moins partiellement entre la douille extérieure (46) et la douille intérieure (48), la partie terminale de l'enveloppe filtrante (26) comprenant une extrémité libre qui s'étend dans l'espace intermédiaire annulaire; et par une pièce préformée tubulaire (29), qui est fabriquée en élastomère et fixement assemblée à une face circonférentielle extérieure de la partie terminale de l'enveloppe filtrante (26), et qui comprend un bourrelet annulaire (22), qui remplit pour l'essentiel l'espace intermédiaire annulaire.

4. Unité filtrante à utiliser dans une presse destinée à séparer des liquides de matières solides, notamment une presse à fruits, comprenant un élément d'évacuation (3) avec une âme d'évacuation flexible (4) en forme de barre, avec des chemins d'écoulement (5) pour évacuer le liquide exprimé de la chambre de presse (2), et une enveloppe filtrante (26) entourant l'âme d'évacuation (4) et perméable aux liquides, au moins une extrémité de l'élément d'évacuation (3) étant fixée sur une plaque collectrice de jus (plaque de pression 1) ou sur la surface extérieure de la presse, **caractérisée** par une douille extérieure (56) ; par un cône intérieur (57), pourvu d'une partie terminale qui est disposée au moins partiellement à l'intérieur de la douille extérieure (56), le cône intérieur (57) présentant, sur une face circonférentielle extérieure et en dehors de la douille extérieure (56), une rainure annulaire (24'') ; par l'âme d'évacuation (4), élastique et oblongue, pourvue d'une partie terminale qui est disposée à l'intérieur du cône intérieur (57) ; par l'enveloppe filtrante (26), pourvue d'une partie terminale qui est disposée au moins partiellement entre le cône intérieur (57) et la douille extérieure (56), la partie terminale de l'enveloppe filtrante (26) comprenant une extrémité libre qui s'étend dans la rainure annulaire (24'') ; et par un bourrelet annulaire (22''), qui est fabriqué en élastomère et est assemblé fixement à une face circonférentielle extérieure de la partie terminale de l'enveloppe filtrante (26), et qui entoure une partie de la rainure annulaire (24'').

5. Unité filtrante selon la revendication 1, **caractérisée** en ce que l'élastomère est formé sur l'enveloppe filtrante (26).

6. Unité filtrante selon la revendication 1, **caractérisée** en ce que l'élastomère est formé sur l'enveloppe filtrante (26) par enduction.

7. Unité filtrante selon la revendication 1, **caractérisée** en ce que l'enveloppe filtrante (26) est fabriquée en matériau tricoté.

8. Unité filtrante selon la revendication 7, **caractérisée** en ce que l'élastomère est formé sur une face extérieure de l'enveloppe filtrante (26).

9. Unité filtrante selon la revendication 1, **caractérisée** en ce que l'élastomère est formé sur une face circonférentielle extérieure de l'enveloppe filtrante (26).
